# EUROPÄISCHE PATENTSCHRIFT

(11) **EP 2 168 693 B1**
(45) Veröffentlichungstag und Bekanntmachung des Hinweises auf die Patenterteilung: **19.09.2012**
(21) Anmeldenummer: 08016838.8
(22) Anmeldetag: 24.09.2008
(51) Int. Cl.: B08B 3/08

(54) **Anordnung und Verfahren zum maschinellen Reinigen und Desinfizieren von Gegenständen**
Assembly and method for mechanically cleaning and disinfecting objects
Agencement et procédé de nettoyage et de désinfection mécaniques d'objets

(43) Veröffentlichungstag der Anmeldung: 31.03.2010
(73) Patentinhaber: Chemische Fabrik Dr. Weigert GmbH & Co. KG., 20539 Hamburg (DE)
(72) Erfinder: Külper, Nils, 21244 Buchholz i.d. (DE); Lensch, Jan, 23826 Bark (DE); Dobrott, Torsten, 23829 Kükels (DE)
(74) Vertreter: Glawe, Delfs, Moll

(56) Entgegenhaltungen:
- US-A1- 2006 019 135
- US-A1- 2006 273 120
- US-A1- 2007 227 558
- US-A1- 2008 099 045
- US-A1- 2008 210 268

## Beschreibung

Die Erfindung betrifft eine Anordnung und ein Verfahren zum maschinellen Reinigen und/oder Desinfizieren von Gegenständen. Das maschinelle Reinigen oder Desinfizieren von Gegenständen ist im Haushalt, aber insbesondere in Gewerbe und Industrie weit verbreitet. Beispiele für gewerbliche und industrielle Anwendungen sind Spülmaschinen für Geschirr, medizinische Instrumente und Apparate oder sonstige Gebrauchsgegenstände, Waschmaschinen oder auch CIP (Cleaning in Place)-Anlagen beispielsweise in der Nahrungsmittel oder Getränkeindustrie.

Insbesondere im industriellen und gewerblichen Bereich werden solche Spülmaschinen oder Vorrichtungen zum maschinellen Reinigen häufig aus Kanistern, Fässern oder anderen Gebinden mit als Flüssigkonzentrat vorliegendem Reinigungsmittel, Desinfektionsmittel oder sonstigem Betriebsmittel gespeist. Die Mittel werden beispielsweise mittels Sauglanzen aus dem Gebinden entnommen und mittels Dosierpumpen der Maschine zudosiert.

Eine bekannte Anordnung und Verfahren sind in der US 2008/0099045 offenbart.

Der Erfindung liegt die Aufgabe zu Grunde, eine Anordnung und ein Verfahren der Eingangs genannten Art zu schaffen, die bzw. das die Möglichkeit einer erhöhten Sicherheit bei der Durchführung von Reinigungs- bzw. Desinfektionsvorgängen bieten. Diese Aufgabe wird durch eine Anordnung gemäß Anspruch 1 und ein Verfahren gemäß Anspruch 6 gelöst.

Zunächst seien einige im Rahmen der Erfindung verwendete Begriffe erläutert.

Eine Vorrichtung zum maschinellen Reinigen und/oder Desinfizieren von Gegenständen ist jedwede maschinelle Vorrichtung die entweder mobile Gegenstände oder aber stationäre Anlagen reinigt. Bei der Reinigung stationärer Anlagen kann es sich insbesondere um eine CIP (Cleaning in Place) Reinigung handeln, die erfindungsgemäße Vorrichtung ist in diesem Kontext eine CIP-Reinigungsanlage. Bei der Reinigung mobiler Gegenstände kann es sich insbesondere um eine Spülmaschine handeln, die Geschirr und sonstige Küchengebrauchsteile oder aber medizinische Instrumente, Apparate wie beispielsweise auch Endoskope reinigt, desinfiziert und gegebenenfalls sterilisiert.

Die Vorrichtung kann insbesondere eine Spülmaschine für medizinische Instrumente und Apparate sein, bei der die Reinigungsvorgänge (beispielsweise von Endoskopen) einer bestimmten Qualitätssicherungs- und/oder Dokumentationspflicht unterliegen.

Die Vorrichtung weist Anschlüsse für Verbrauchs- oder Betriebsmittelvorratsbehälter auf. Bei diesen Behältern kann es sich beispielsweise um Kanister, Fässer oder dergleichen handeln, die Verbrauchs- oder Betriebsmittel (beispielsweise Konzentrate von Reinigungs- und/oder Desinfektionsmitteln) bevorzugt in flüssiger Form enthalten.

Erfindungsgemäß ist vorgesehen, dass die Vorrichtung wenigstens eine dem Anschluss oder den Anschlüssen für Verbrauchsmittelvorratsbehälter zugeordnete RFID-Leseeinrichtung aufweist. Der Begriff RFID (Radio Frequency Tdentification)-Leseeinrichtung bezeichnet jedwede, für sich genommen aus dem Stand der Technik bekannte Einrichtungen, mit denen sich auf einem RFID-Tag beziehungsweise - Transponder gespeicherte Informationen auslesen lassen.

Mittels der RFID-Leseeinrichtungen ist eine eindeutige Identifikation jedes angeschlossenen, mit einem entsprechenden RFID-Tag versehenen Verbrauchsmittelvorratsbehälters möglich. Im Rahmen der Erfindung ist es hier besonders bevorzugt, wenn sich mittels der RFID-Leseeinrichtung auch feststellen lässt, dass der entsprechende Verbrauchsmittelvorratsbehälter tatsächlich am vorgesehenen Anschluss angeschlossen ist. Auf diese Weise kann sichergestellt werden, dass beispielsweise Vorratsbehälter für Reinigungsmittel einerseits und Desinfektionsmittel andererseits beim Anschließen an eine Spülmaschine nicht vertauscht werden. Zu diesem Zweck ist es besonders bevorzugt, wenn jedem Anschluss für einen Verbrauchsmittelvorratsbehälter ein separates RFID-Lesegerät zugeordnet ist, das gezielt die RFID-Tags nur eines Verbrauchsmittelvorratsbehälters ausliest, der an dem betreffenden Anschluss der Vorrichtung angeschlossen ist und zu diesem Zweck in der Regel an einer vorgegebenen Position innerhalb oder in der Nähe der Vorrichtung aufgestellt ist.

Die Verbrauchsmittelvorratsbehälter als Teil der bzw. als separates Zubehör zu der erfindungsgemäßen Anordnung sind mit wenigstens je einem RFID-Tag oder -Transponder versehen, auf dem wenigstens Informationen zur Identifizierung des darin enthaltenen Verbrauchsmittels gespeichert sind. Diese Identifizierungsinformationen können beispielsweise Art und Handelsbezeichnung des darin enthaltenen Mittels, die Konzentration, vorgesehene Anwendungsweisen, Verfallsdaten, Analysedaten oder dergleichen beinhalten.

Die RFID-Leseeinrichtungen sind dem Anschluss oder den Anschlüssen für Verbrauchsmittelvorratsbehälter zugeordnet. Dies bedeutet, dass die entsprechende Leseeinrichtung in der Lage ist, den RFID-Tag eines bestimmungsgemäß an die Vorrichtung angeschlossenen Verbrauchsmittelvorratsbehälters auszulesen.

Die Erfindung erlaubt es, dass vor Beginn eines Reinigungs- oder sonstigen Betriebsvorgangs der maschinellen Vorrichtung mittels der RFID-Leseeinrichtung verifiziert wird, dass die für den vorgesehenen Betriebsvorgang erforderlichen Verbrauchsmittel an dem jeweils zugehörigen Anschluss angeschlossen sind und zur Verfügung stehen. Diese eindeutige Identifikation von Verbrauchsmittelgebinden vermeidet, dass durch ungeeignete Verbrauchsmittel oder aber Verwechslungen beim Anschließen von Gebinden die entsprechenden Reinigungs- oder Desinfektionsvorgänge nicht ordnungsgemäß ablaufen. Dies kann von besonderer Bedeutung sein beispielsweise bei der Reinigung und Desinfektion medizinischer Instrumente, beispielsweise Endoskope, die bei einer im Stand der Technik möglichen Fehlbedienung unter Umständen nicht ordnungsgemäß gereinigt und/oder desinfiziert der weiteren Verwendung an einem Patienten zugeführt werden.

Die Erfindung ermöglicht ferner eine Dokumentation der durchgeführten Reinigungsvorgänge, die im Einzelnen die dabei verwendeten Verbrauchsmittel beinhaltet. So können die aus dem RFID-Tag ausgelesenen Informationen beispielsweise auf die Chargenummer eines verwendeten Reinigungsmittels beinhalten, so dass sich eindeutig zuordnen lässt, welcher Vorgang mit welchen Mitteln und welcher Charge der Mittel durchgeführt worden ist.

Die Vorrichtung kann einen Speicher zum Speichern für den Betrieb geeigneter Verbrauchsmittel beziehungsweise Verbrauchsmittelgebinde aufweisen. So kann beim Auslesen der Informationen aus den RFID-Tags sofort überprüft werden, ob geeignete Verbrauchsmittel angeschlossen sind und im Falle ungeeigneter Mittel das entsprechende Betriebsprogramm der Vorrichtung gestoppt oder gar nicht erst gestartet werden. Anstelle eines internen Speichers kann die Vorrichtung auch, vorzugsweise über eine Datenfernverbindung wie beispielsweise das Internet, eine Verbindung zu einer Datenbank aufweisen beziehungsweise aufnehmen, in der die entsprechenden Informationen über geeignete Verbrauchs- und Betriebsmittel gespeichert sind. Auch kann eine interne Datenbank in der Vorrichtung über eine entsprechende Datenfernverbindung aktualisierbar sein.

Ein Ausführungsbeispiel der Erfindung wird im folgenden anhand der Zeichnung erläutert. Diese zeigt schematisch den Teil einer erfindungsgemäßen Anordnung, in dem Verbrauchsmittel gelagert und dosiert werden.

Die erfindungsgemäße Vorrichtung weist einen daran angeschlossenen Vorratsbehälter 1 für Reinigungsmittel und einen Vorratsbehälter 2 für Desinfektionsmittel auf. Es versteht sich, dass Reinigungs- und Desinfektionsmittel hier nur beispielhaft für andere mögliche Kombinationen stehen.

Bei 3 und 4 angedeutete Entnahmelanzen sind zur Entnahme von Flüssigkeit aus den Vorratsbehältern 1, 2 vorgesehen. Dosierpumpen 5, 6 können mittels der Entnahmelanzen 3, 4 Reinigungs- bzw. Desinfektionsmittel aus den Behältern 1, 2 dosiert entnehmen und mittels der Dosierleitungen 7, 8 der hier nicht dargestellten Spülmaschine, CIP-Reinigungsanlage oder dergleichen zuführen.

Die Vorratsbehälter 1, 2 sind mit RFID-Tags bzw. - Transpondern 9, 10 versehen. Diese RFID-Tags sind passive Bauelemente, die bestimmte Informationen speichern können und bei denen zur Speicherung dieser Informationen bzw. zum späteren Auslesen keinerlei mit diesen Bauelementen verbundene Energiequelle erforderlich ist.

Die RFID-Tags 9, 10 werden beim Hersteller bzw. Abfüller der Verbrauchsmittel im Zuge der Befüllung der Vorratsbehälter 1, 2 mit relevanten Informationen über die in den Behälter eingefüllten Verbrauchsmittel beschrieben. Die auf den RFID-Tag beschriebenen Informationen enthalten bei diesem Ausführungsbeispiel Informationen über die Art und Handelsbezeichnung des eingefüllten Verbrauchsmittels, die Konzentration, Verfallsdaten und Analysedaten. Informationen über Art und Handelsbezeichnung können beispielsweise auch die Chargennummer der Herstellercharge des Mittels beinhalten.

Am vorgesehenen Verbrauchsort werden die Vorratsbehälter 1, 2 vom Bedienpersonal aufgestellt und mittels der Entnahmelanzen bzw. der Entnahmevorrichtungen 3, 4 an die Vorrichtung angeschlossen. Durch das Aufstellen am vorgesehenen Entnahmeort geraten die RFID-Tags 9, 10 automatisch und zwangsläufig in den Bereich der dem jeweiligen Aufstellort zugeordneten RFID-Lesegeräte 11, 12. Diese lesen die in den RFID-Tags 9, 10 gespeicherten Informationen aus und übertragen diese in eine Auswerteeinheit 13 sowie einen Steuerschrank 14, die entsprechende Datenverarbeitungseinheiten enthalten. Fakultativ kann eine externe Datenverarbeitungsanlage 15 (beispielsweise ein Personal Computer) angeschlossen sein.

Die ausgelesenen Daten werden geprüft und es wird verifiziert, ob in den Vorratsbehältern 1, 2 Mittel enthalten sind, die für das jeweils vorgesehene Reinigungs- bzw. Desinfektionsprogramm tatsächlich geeignet und bestimmt sind. Auch wird geprüft, ob die geeigneten Mittel auch jeweils tatsächlich an dem vorgesehenen Anschluss 3 bzw. 4 angeschlossen sind. Nur wenn diese Prüfung ergibt, dass in den Vorratsbehältern 1, 2 entsprechende geeignete Verbrauchsmittel enthalten sind, gibt die Steuereinheit 14 das jeweils vorgesehene Programm frei und aktiviert zu den vorgesehenen Zeitpunkten innerhalb des Programms die Dosierpumpen 5, 6.

Die erfindungsgemäße Anordnung erlaubt eine automatische vollständige Dokumentation jedes durchgeführten Reinigungs- bzw. Desinfektionsmittelprogramms. Mittels der Steuereinheit 14 bzw. einer angeschlossenen Datenverarbeitungsanlage 15 kann jeder Reinigungsvorgang mit den dabei angewendeten Verfahrensparametern aufgezeichnet und dokumentiert werden. Die Dokumentation kann die Details von Art und Menge der dabei den Vorratsbehältern 1, 2 entnommenen Verbrauchsmittel einschließlich deren Chargennummer beinhalten. Somit kann beispielsweise die Reinigung und Desinfektion medizinischer oder chirurgischer Instrumente automatisch und vollständig mit allen Parametern einschließlich der detaillierten Bezeichnung von verwendeten Reinigungsmitteln und Reinigungsmittelchargen automatisch aufgezeichnet und dokumentiert werden.

## Patentansprüche

1. Anordnung zum maschinellen Reinigen und/oder Desinfizieren von Gegenständen, die aufweist:
a) eine Vorrichtung zum maschinellen Reinigen und/oder Desinfizieren von Gegenständen, die mehrere Anschlüsse für Verbrauchsmittelvorratsbehälter (1, 2) aufweist;
b) mehrere Verbrauchsmittelvorratsbehälter (1, 2), wobei jeder Verbrauchsmittelvorratsbehälter (1, 2) mit wenigstens einem RFID-Tag (9, 10) versehen ist, auf dem wenigstens Informationen zur Identifizierung des darin enthaltenen Verbrauchsmittels gespeichert sind;
**dadurch gekennzeichnet, dass** die Vorrichtung
c) den jeweiligen Anschlüssen (3, 4) für Verbrauchsmittelvorratsbehälter (1, 2) zugeordnete RFID-Leseeinrichtungen (11, 12) aufweist, wobei die RFID-Leseeinrichtungen (11, 12) zum Lesen des wenigstens einen RFID-Tags (9, 10) des an dem entsprechenden Anschluss angeschlossenen Verbrauchsmittelvorratsbehelters (1, 2) ausgebildet sind.
d) den Anschlüssen (3, 4) für Verbrauchsmittelvorratsbehälter (1, 2) zugeordnete Stellplätze für die Verbrauchsmittelvorratsbehälter (1, 2) aufweist,
e) einen Speicher (14, 15) zum Speichern für den Betrieb geeigneter Verbrauchsmittel bzw. Verbrauchsmittelgebinde und eine Einrichtung (14) aufweist, die ein Betriebsprogramm nur dann freigibt, wenn jede den Anschlüssen (3, 4) für Verbrauchsmittelvorratsbehälter (1, 2) zugeordnete RFID-Leseeinrichtung (11, 12) die angeschlossenen Verbrauchsmittelvorratsbehälter (1, 2) als zur Durchführung des entsprechenden Betriebsprogramms geeignet identifiziert.

2. Anordnung nach Anspruch 1, **dadurch gekennzeichnet, dass** die Vorrichtung zum maschinellen Reinigen und/oder Desinfizieren von Gegenständen eine Spülmaschine oder CIP-Anlage ist.

3. Anordnung nach Anspruch 1 oder 2, **dadurch gekennzeichnet, dass** der Speicher (14, 15) vom Betreiber der Vorrichtung oder vorzugsweise über eine Datenfernverbindung vom Lieferanten der Verbrauchsmittelvorratsbehälter aktualisierbar ist.

4. Anordnung nach Anspruch 3, **dadurch gekennzeichnet, dass** der oder die RFID-Tags (9, 10) zusätzlich Informationen über das Verfallsdatum des Verbrauchsmittels aufweisen und dass die dem Anschluss für Verbrauchsmittelvorratsbehälter (1, 2) zugeordnete RFID-Leseeinrichtung (11, 12) diese Verfallsdaten ausliest und das Betriebsprogramm nur dann freigibt, wenn die Verfallsdaten nicht überschritten sind.

5. Anordnung nach einem der Ansprüche 1 bis 4, **dadurch gekennzeichnet, dass** die Vorrichtung zum maschinellen Reinigen und/oder Desinfizieren von Gegenständen einen Speicher (15) zur Dokumentation der Betriebshistorie der Vorrichtung einschließlich der verwendeten Verbrauchsmittel aufweist.

6. Verfahren zum maschinellen Reinigen und/oder Desinfizieren von Gegenständen, unter Verwendung einer Anordnung nach einem der Ansprüche 1 bis 5, **gekennzeichnet durch** folgende Schritte:
a) Anschließen von einem oder mehreren Verbrauchsmittelvorratsbehältern (1, 2) an die Anschlüsse (3, 4) für Verbrauchsmittelvorratsbehälter;
b) Einlegen der Gegenstände in die Vorrichtung zum maschinellen Reinigen und/oder Desinfizieren von Gegenständen;
Auslesen von Informationen aus den RFID-Tags (9, 10) des wenigstens einen verbrauchsmittelvorratsbehälters (1, 2);
c) Verifizieren, dass die in Schritt c) ausgelesenen Informationen die für das vorgesehene Betriebsprogramm geeigneten Verbrauchsmittel identifizieren;
d) Starten des Betriebsprogramms nach positivem Abschluss der Verifikation in Schritt d).

## Claims

1. An arrangement for automatically cleaning and/or disinfecting objects which comprises:
a) an apparatus for automatically cleaning and/or disinfecting objects which comprises a plurality of connections for reservoirs (1, 2) for consumables;
b) a plurality of reservoirs (1, 2) for consumables, each reservoir (1, 2) for consumables being provided with at least one RFID tag (9, 10) on which is stored at least information for identifying the consumable stored therein; **characterised in that** the apparatus
c) comprises RFID readers (11, 12) assigned to the respective connections (3, 4) for reservoirs (1, 2) for consumables, wherein the RFID readers (11, 12) are configured to read the at least one RFID tag (9, 1C) of the reservoir (1, 2) for consumables connected to the corresponding connection,
d) comprises storage locations for reservoirs (1, 2) for consumables assigned to the connections (3, 4) for the reservoirs (1, 2) for consumables,
e) comprises a memory means (14, 15) for saving consumables or containers for consumables suitable for operation and a device (14) which only permits an operating program to go ahead once each RFID reader (11, 12) assigned to the connections (3, 4) for reservoirs (1, 2) for consumables has identified the connected reservoirs (1, 2) for consumables as being suitable for carrying out the corresponding operating program.

2. An arrangement according to claim 1, **characterised in that** the apparatus for automatically cleaning and/or disinfecting objects is a dishwasher or CIP system.

3. An arrangement according to claim 1 or claim 2, **characterised in that** the memory means (14, 15) may be updated by the operator of the apparatus or preferably over a data communications link by the supplier of the reservoirs for consumables.

4. An arrangement according to claim 3, **characterised in that** the RFID tag or tags (9, 10) additionally comprise(s) information regarding the expiry date of the consumable and **in that** the RFID reader (11, 12) assigned to the connection for reservoirs (1, 2) for consumables reads out said expiry dates and only permits the operating program to go ahead if the expiry dates have not passed.

5. An arrangement according to one of claims 1 to 4, **characterised in that** the apparatus for automatically cleaning and/or disinfecting objects comprises a memory means (15) for logging the operating history of the apparatus including the consumables which have been used.

6. A method for automatically cleaning and/or disinfecting objects using an arrangement according to one of claims 1 to 5, **characterised by** the following steps:
a) connecting one or more reservoirs (1, 2) for consumables to the connections (3, 4) for reservoirs for consumables;
b) placing the objects in the apparatus for automatically cleaning and/or disinfecting objects;
reading information out from the RFID tags (9, 10) of the at least one reservoir (1, 2) for consumables;
c) checking that the information read out in step c) identifies the consumables suitable for the intended operating program;
d) starting the operating program once the check in step d) has been carried out successfully.

## Revendications

1. Ensemble servant à nettoyer et/ou à désinfecter de manière mécanique des objets, lequel présente :
a) un dispositif servant à nettoyer et/ou à désinfecter de manière mécanique des objets, lequel présente plusieurs raccords pour des réservoirs de stockage de consommables (1, 2);
b) plusieurs réservoirs de stockage de consommables (1, 2), sachant que chaque réservoir de stockage de consommables (1, 2) est pourvu d'au moins une étiquette RFID (9, 10), sur laquelle sont stockées au moins des informations servant à identifier le consommable contenu dans le réservoir ; **caractérisé en ce que** le dispositif
c) présente des systèmes de lecture RFID (11, 12) associés à chacun des raccord (3, 4) destiné aux réservoirs de stockage de consommables (1, 2), sachant que les systèmes de lecture RFID (11, 12) sont réalisés pour lire l'au moins une étiquette RFID (9, 10) du réservoir de stockage de consommables (1, 2) raccordé au raccord correspondant,
d) présente des emplacements pour les réservoirs de stockage de consommables (1, 2), associés aux raccords (3, 4) destinés aux réservoirs de stockage de consommables (1, 2),
e) présente une unité de stockage (14, 15) servant à sauvegarder les informations relatives à l'exploitation de consommables appropriés ou de réservoirs de consommables, et un système (14) qui déclenche un programme de fonctionnement uniquement lorsque chaque système de lecture RFID (11, 12) associé aux raccords (3, 4) destinés aux contenants de stockage de consommables (1, 2) identifie les contenants de stockage de consommables (1, 2) raccordés comme appropriés pour la mise en oeuvre du programme de fonctionnement correspondant.

2. Ensemble selon la revendication 1, **caractérisé en ce que** le dispositif servant à nettoyer et/ou à désinfecter de manière mécanique des objets est une machine de lavage ou une installation CIP.

3. Ensemble selon la revendication 1 ou 2, **caractérisé en ce que** l'unité de stockage (14, 15) peut être mise à jour par l'exploitant du dispositif ou de préférence par l'intermédiaire d'une liaison de communication de données à distance par le fournisseur des réservoirs de stockage de consommables.

4. Ensemble selon la revendication 3, **caractérisé en ce que** la ou les étiquettes RFID (9, 10) présentent en outre des informations concernant la date d'expiration du consommable, et **en ce que** le système de lecture RFID (11, 12) associé au raccord pour des réservoirs de stockage de consommables (1, 2) extrait lesdites dates d'expiration et déclenche le programme de fonctionnement uniquement lorsque les dates d'expiration ne sont pas dépassées.

5. Ensemble selon l'une quelconque des revendications 1 à 4, **caractérisé en ce que** le dispositif servant à nettoyer et/ou à désinfecter de manière mécanique des objets présente une unité de stockage (15) servant à documenter l'historique de fonctionnement du dispositif y compris des consommables utilisés.

6. Procédé servant à nettoyer et/ou à désinfecter de manière mécanique des objets en utilisant un ensemble selon l'une quelconque des revendications 1 à 5, **caractérisé par** les étapes suivantes consistant à :
a) raccorder un ou plusieurs réservoirs de stockage de consommables (1, 2) aux raccords (3, 4) pour des réservoirs de stockage de consommables ;
b) placer les objets à l'intérieur du dispositif servant à nettoyer et/ou à désinfecter de manière mécanique des objets ;
lire des informations à partir des étiquettes RFID (9, 10) de l'au moins un réservoir de stockage de consommables (1, 2);
c) vérifier que les informations extraites à l'étape b) identifient les consommables appropriés pour le programme de fonctionnement prévu ;
d) lancer le programme de fonctionnement selon la conclusion positive de la vérification lors de l'étape c).
